# EUROPÄISCHE PATENTSCHRIFT

(11) **EP 0 869 092 B1**
(45) Veröffentlichungstag und Bekanntmachung des Hinweises auf die Patenterteilung: **03.07.2002**
(21) Anmeldenummer: 98810173.9
(22) Anmeldetag: 02.03.1998
(51) Int. Cl.: B65H 15/00, B65H 35/00

(54) **Verfahren zur Herstellung von Druckerzeugnissen und Vorrichtung zu dessen Durchführung**
Method for manufactuting printed products and a device for carrying out the method
Méthode pour la fabrication de produits imprimés et un dispositif pour la mise en oeuvre de cette méthode

(30) Priorität: 06.03.1997 CH 53197
(43) Veröffentlichungstag der Anmeldung: 07.10.1998
(73) Patentinhaber: GRAPHA-HOLDING AG, 6052 Hergiswil (CH)
(72) Erfinder: Lackner, Joachim, 8800 Tahlwil (CH); Strauss, Marcel, 3604 Thun (CH)

(56) Entgegenhaltungen:
- EP-A- 0 718 226
- DE-A- 4 122 214
- DE-A- 4 242 542
- US-A- 3 667 753
- US-A- 5 538 240

## Beschreibung

Die Erfindung betrifft ein Verfahren zur Herstellung von Druckprodukten wie Bücher, Broschuren oder dgl., durch Bedrukken von Bahnen aus Papier oder Kunststoff nach einer vorbestimmten Seitenfolge eines Druckerzeugnisses sowie Quer- oder Quer- und Längsschneiden der Bahn in Einzelbogen zu deren weiteren Verarbeitung.
Dabei handelt es sich um das Gebiet der Bücher- und Broschurenproduktion im Bereich kleinerer Serien.

Ein bei einer Auflagegrösse von mehr als etwa 500 Exemplaren unwirtschaftliches digitales Drucksystem für die Verarbeitung von Bogen und das bei einer Auflagegrösse von etwa 2500 Exemplaren und mehr benutzte Offsetdruckverfahren eröffnen dazwischen ein wirtschaftlicheres Produzieren mit einem digitalen Drucksystem ab Bahnen.

Ein bekanntes digitales Drucksystem der NIPSON Printing Systems GmbH, ausgestellt an der DRUPA'95, das sich für das eingangs beschriebene Verfahren eignet, kann eine Papierbahn mit einer max. Geschwindigkeit von 60m/min. bedrucken, sodass eine Leistung von hundert gebundenen Büchern pro Stunde entstehen kann. Dem Drucksystem ist eine Schneidvorrichtung und eine Bindeeinheit in dieser Reihenfolge nachgeschaltet.
Als weitere Verarbeitungsmöglichkeiten sind das Falzen, Stapeln, Heften ect. bekannt

Digitale Drucksysteme gehören zu denjenigen Drucksystemen, bei denen nach einer vorbestimmten Seitenfolge Papier bedruckt bzw. verarbeitet wird.

Das bekannte Verarbeiten einer Bahn von einer Rolle aus Papier gestattet auf ununterbrochenem Verarbeitungsweg jedoch keine formatvariable Produktion. D.h., die bestimmte Formatgrösse eines Endproduktes ist jeweils abhängig von der verwendeten Bahnbreite, bzw. die Bahnbreite muss dem Format des erzeugten Druckerzeugnisses entsprechen.

In der Offsetverarbeitung werden für die Formatvielfalt Falzeinrichtungen eingesetzt, die eine kontinuierliche Verarbeitung bis zum Endprodukt nicht erlauben. Davon ist in erster Linie eine Falzeinrichtung betroffen, die bei der Verarbeitung für unterschiedlich gefalzte Druckprodukte verschiedene Ausgänge erfordert.
Für eine rationelle Verarbeitung ist eine Falzeinrichtung mit mehreren Ausgängen nicht geeignet, weil ein zusätzlicher hoher technischer Aufwand notwendig wäre, um alle verarbeiteten Produkte auf eine gemeinsame Auslage zu führen, um sie von dort weiterverarbeiten zu können.
Diese Ansicht trifft insbesondere für eine On-line-Verarbeitung für nach einer vorbestimmten Seitenfolge bedruckte Bahnen zu.

Die zum Stand der Technik gehörende DE 4122214 A betrifft eine Einrichtung zum Wenden eines Blattes unter gleichzeitiger Aenderung der Förderrichtung um 90°. Sie vermittelt dem Fachmann bedarfsfalls die Möglichkeit, innerhalb eines Verfahrensablaufs einen einzelnen Bogen zu wenden und mit geänderter Förderrichtung abzuführen.

Die EP 0 718 226 A bezieht sich auf eine Umlenkeinrichtung für Zeitungen und Zeitschriften mit jeweils einem Paar Stoppzylindern und Beschleunigungszylindern, die in einem rechten Winkel zueinander ausgerichtet sind, wobei die paarweise übereinander angeordneten Zylinder einen Förderspalt in einer koplanaren Förderebene bilden.

In der US 3 667 753 A ist eine Einrichtung zur Verarbeitung eines Druckproduktestromes offenbart, bei der die Druckprodukte von einer Schneidvorrichtung kommend über eine Trennvorrichtung, zur Trennung von Bogen und Abschnitten, einer Weiche zugeführt werden, die die Bogen wahlweise nach oben oder unten weiterleitet.

Ein Produktionsauslagensystem für Falzapparate einer Rotationsdruckmaschine ist in der DE 4242542 A erörtert, insbesondere eine Anordnungsweise der einer Rotationsdruckmaschine nachgeschalteten Falzapparate, die zusammen mit einem vorgeschalteten Schneidapparat eine Einheit bilden. Die Druckprodukte durchlaufen die Einheit auf einem bestimmten Förderweg; ein alternativer Förderweg ist nicht vorgesehen, der eine sich unterscheidende Verfahrensweise ergeben würde.

Aufgabe der Erfindung ist es deshalb, ein Verfahren der eingangs genannten Art und eine Vorrichtung zu dessen Durchführung zu schaffen, die von den aufgeführten Nachteilen befreit sind und eine On-line-Verarbeitung von Papierbahnen zu variablen Formatgrössen der Druckerzeugnisse gestatten.

Erfindungsgemäss wird diese Aufgabe dadurch gelöst, dass die aus der Bahn geschnittenen Einzelbogen auf dem weiteren Förderweg wahlweise in ihrer Lage relativ zur Zuführrichtung der Bahn um 90° gedreht und ein- oder mehrreihig hintereinander über einen gemeinsamen Förderabschnitt des weiteren Förderweges der weiteren Verarbeitung zugeführt werden.

Anschliessend wird die Erfindung unter Bezugnahme auf die Zeichnung, auf die bezüglich aller in der Beschreibung nicht erwähnten Einzelheiten verwiesen wird, anhand mehrerer Ausführungsbeispiele erläutert. In der Zeichnung zeigen:
- Fig. 1: eine schematische Darstellung des erfindungsgemässen Verfahren bei der Verarbeitung einer quergeschnittenen Papierbahn in Einzelbogen,
- Fig. 2: eine schematische Darstellung einer alternativen Vorgehensweise bei der Verarbeitung einer quergeschnittenen Papierbahn in Einzelbogen,
- Fig. 3: eine schematische Darstellung des erfindungsgemässen Verfahrens bei der Verarbeitung einer quer- und längsgeschnittenen Papierbahn,
- Fig. 4: eine schematische Darstellung einer alternativen Vorgehensweise bei der Verarbeitung einer quer- und längsgeschnittenen Papierbahn,
- Fig. 5: eine Vorrichtung zur Durchführung des erfindungsgemässen Verfahrens nach Fig.1 und
- Fig. 6: eine Vorrichtung gemäss Fig. 4 des Verfahrens.

Die Fig. 1 bis 4 vermitteln die Verarbeitung einer von einer Druckmaschine (nicht ersichtlich) einer erfindungsgemässen Vorrichtung zugeführten festen Bahn 1 aus Papier oder Kunststoff. Die Zuführrichtung der Bahn 1 ist durch Pfeil Z dargestellt und die gestrichelten Linien an der Bahn 1 veranschaulichen die vorgesehenen Schnitte quer oder quer und längs zur Bahn 1 für das Trennen in Einzelbogen.

In Fig. 1 wird die Bahn 1 vorerst durch Querschneiden in Einzelbogen 2 getrennt. Auf dem weiteren Förderweg in Richtung Weiterverarbeitung A behalten die Einzelbogen 2 ihre Lage bei und werden einreihig hintereinander auf einem gemeinsamen Förderabschnitt 4 des weiteren Förderweges 3 geführt.
Alternativ können die Einzelbogen 2 durch Umlenkung um 90° auf einen von der Zuführrichtung abgewinkelten Förderabschnitt 4' versetzt werden. Der weitere Förderweg 3' weist also einen 90° Winkel auf.

Fig. 2 zeigt eine Verarbeitungsart, bei der im Unterschied zu Fig. 1 die quer geschnittenen Einzelbogen 2 in ihrer Lage um 90° gedreht und anschliessend hintereinander in einer Reihe weitergefördert werden.

Fig. 3 stellt eine zugeführte Papierbahn 1 dar, die sowohl quer wie auch längs zur Bildung von Einzelbogen 2 geschnitten wird. Auf diesem Weg durchläuft die Bahn 2 eine nicht gezeigte Schneidvorrichtung, in der Einzelbogen 2a, 2b auf zwei Reihen verteilt geschnitten werden.
Auf dem weiteren Förderweg 3 werden die Einzelbogen 2a, 2b in ihrer Lage belassen und in einer Reihe hintereinander der weiteren Verarbeitung A zugeführt. Dabei werden die Einzelbogen 2a auf der Förderstrecke 5 seitlich verlagert und auf Förderabschnitt 4 der weiteren Verarbeitung zugführt.

Alternativ dazu können die Einzelbogen 2a, 2b gemäss Fig. 3 um 90° umgelenkt werden, so dass sie sich gemäss Darstellung in Längsformatrichtung hintereinander folgen und dabei einen um 90° von der Zuführrichtung der Bahn 1 abweichenden Förderabschnitt 4' verfolgen.

In Fig. 4 ist eine Verfahrensweise gezeigt, in der die Einzelbogen 2a, 2b im Unterschied zu Fig. 3 in ihrer Lage zusätzlich gedreht und anschliessend in einer Reihe hintereinander der weiteren Verarbeitung A zugeführt werden.

Fig. 5 zeigt auszugsweise eine Vorrichtung in der eine bedruckte Papierbahn 1 einer Schneideinrichtung 7 zugeführt wird. Die dargestellte Schneideinrichtung 7 gestattet das Trennen der Papierbahn 1 durch ein quer zur Zuführrichtung letzterer angeordnetes, bewegliches Messer 8. Im Anschluss an die Schneideinrichtung 7 durchlaufen die Einzelbogen 2 eine Weiche 9, durch die sie wahlweise auf Förderstrecke 5 oder 6 geleitet werden. Förderstrecke 5 bezweckt die Beibehaltung der Lage der Einzelbogen 2' und deren Umlenkung auf einem abgewinkelten weiteren Förderweg 3'.
Als Weiterverarbeitungseinrichtung A' ist ein Falzapparat dargestellt. Auf dem Förderweg 3, 3' ist vor der Weiche 9 eine zuschaltbare Ausrichteinrichtung 10 angeordnet, die verstellbar ausgebildet und fallweise einsetzbar resp. ausser Wirkung bringbar ist. Ausrichteinrichtungen sind bekannt und deshalb hier nicht beschrieben. Ebenso kann der Förderabschnitt 4, 4' als Schrägrollentisch zur nachträglichen Ausrichtung der Einzelbogen 2, 2'; 2a, 2b; 2a', 2b' ausgebildet sein. Um Beilagen oder Umschläge 12 zuführen zu können, ist der Vereinigungsstelle der Förderstrecken 5, 6 ein entsprechender Anleger 11 zugeordnet, der Beilagen 12 dem Einzelbogenstrom zuführt.

In Fig. 6 ist eine Vorrichtung wiederum ohne digitales Drucksystem dargestellt, bei dem im Unterschied zu Fig. 5 die Papierbahn 1 durch die Schneideinrichtung 7 sowohl quer als auch längs geschnitten wird, sodass auf die Breite der Papierbahn 1 verteilt mehrere -hier zwei- Einzelbogen 2a', 2b' entstehen. Für den Längsschnitt ist ein fixes oder angetriebenes Messer 13 vorgesehen. Weiterhin abweichend von Fig. 5 ist die Stellung der Weiche 9, sodass die Einzelbogen 2a', 2b' nebeneinander auf die oben liegende Förderstrecke 6 gelangen. Auf der Förderstrecke 6 werden die Einzelbogen 2a', 2b' durch Wenden unter gleichzeitiger Aenderung der Förderrichtung paarweise gedreht und in eine Reihe sich hintereinander folgend fortbewegt.

## Patentansprüche

1. Verfahren zur Herstellung von Druckerzeugnissen wie Bücher, Broschüren oder dgl., durch Bedrucken von Bahnen aus Papier nach einer vorbestimmten Seitenfolge eines Druckerzeugnisses sowie Quer- oder Quer- und Längsschneiden der Bahn in Einzelbogen zu deren weiterer Verarbeitung, **dadurch gekennzeichnet, dass** die aus der Bahn geschnittenen Einzelbogen auf dem weiteren Förderweg wahlweise zur Fortsetzung in Zuführrichtung der Bahn hinsichtlich ihrer Lage relativ zur Zuführrichtung der Bahn in der Bogenebene um 90° gedreht und ein- oder mehrreihig hintereinander über einen gemeinsamen Förderabschnitt des weiteren Förderweges der weiteren Verarbeitung zugeführt werden.

2. Verfahren nach Anspruch 1, **dadurch gekennzeichnet, dass** der Förderabschnitt des weiteren Förderweges um 90° von der Zuführrichtung der Bahn abweicht.

3. Verfahren nach Anspruch 2, **dadurch gekennzeichnet, dass** das Längsschneiden der Bahn bzw. der Einzelbogen in Längserstreckungsrichtung der Bahn vor, während oder nach dem Querschneiden erfolgt.

4. Verfahren nach einem der Ansprüche 1 bis 3, **dadurch gekennzeichnet, dass** in Längserstreckungsrichtung der Bahn die Einzelbogen mehrfach geschnitten werden.

5. Verfahren nach Anspruch 3 oder 4, **dadurch gekennzeichnet, dass** die in Längserstreckungsrichtung der Bahn geschnittenen Einzelbogen auf eine Reihe sich hintereinander folgend zusammengeführt werden.

6. Verfahren nach einem der Ansprüche 1 bis 5, **dadurch gekennzeichnet, dass** die Einzelbogen auf dem Förderabschnitt des weiteren Förderweges in eine parallele Falze bildende Falzeinrichtung mündet.

7. Verfahren nach einem der Ansprüche 1 bis 6, **dadurch gekennzeichnet, dass** die den Förderabschnitt des weiteren Förderweges verlassenden Einzelbogen seitlich geführt ausgerichtet sind.

8. Verfahren nach einem der Ansprüche 2 bis 7, **dadurch gekennzeichnet, dass** den Einzelbogen auf dem Förderabschnitt eine Beilage und/oder ein Umschlag zugeführt wird.

9. Verfahren nach Anspruch 8, **dadurch gekennzeichnet, dass** die Zuführung der Beilage und/oder des Umschlages während oder nach dem Ordnen der hintereinandergeführten Einzelbogen erfolgt.

10. Verfahren nach einem der Anprüche 2 bis 9, **dadurch gekennzeichnet, dass** die Zuführung der Beilage und/oder des Umschlages während der um 90° ändernden Laufrichtung der Einzelbogen erfolgt.

11. Verfahren nach einem der Ansprüche 8 bis 10, **dadurch gekennzeichnet, dass** zur Zuführung der Beilage und/oder des Umschlages eine Lücke zwischen den hintereinandergeführten Einzelbogen gebildet wird.

12. Verfahren nach einem der Ansprüche 1 bis 11, **dadurch gekennzeichnet, dass** das Drehen der Einzelbogen durch Wenden unter gleichzeitiger Aenderung der Förderrichtung erfolgt.

13. Vorrichtung zur Durchführung des Verfahrens nach den Ansprüchen 1 bis 12, bestehend aus einer an eine mit einer Papierbahn (1) beschickbare Druckeinrichtung förderwirksam anschliessende, wahlweise für Quer- oder Quer- und Längsschnitte in der Papierbahn ausgebildete Schneideinrichtung (7), die mit einer aufeinem Förderweg (4,4') nachfolgenden Weiterverarbeitungseinrichtung (A, A') mittelbar förderwirksam verbunden ist, **dadurch gekennzeichnet, dass** der zwischen Schneideinrichtung (7) und Weiterverarbeitungseinrichtung (A, A') angeordnete weitere Förderweg (3, 3') am stromabwärts liegenden Ende einen Förderabschnitt (4, 4') aufweist, in den zwei durch eine an dem weiteren Förderweg (3, 3') stromaufwärts liegende Weiche (9) gebildeten Förderstrecken (5, 6) münden, von denen die eine wahlweise zur Fortsetzung in Zuführrichtung zum Drehen der Einzelbogen (2,2'; 2a, 2b; 2a', 2b') in der Bogenebene gegenüber der Zuführrichtung um 90° und zum ein- oder mehrreihigen weiterführen der Einzelbogen (2, 2'; 2a,2b; 2a', 2b') ausgebildet ist.

14. Vorrichtung nach Anspruch 13, **dadurch gekennzeichnet, dass** die Förderstrecken (5, 6) übereinander angeordnet sind.

15. Vorrichtung nach den Ansprüchen 13 oder 14, **dadurch gekennzeichnet, dass** der Weiche (9) eine zur Ausrichtung der Einzelbogen (2, 2'; 2a, 2b; 2a', 2b') zuschaltbare Ausrichteinrichtung (10) vorgeschaltet ist.

16. Vorrichtung nach einem der Ansprüche 13 bis 15, **dadurch gekennzeichnet, dass** der Förderabschnitt (4, 4') als Schrägrollentisch mit seitlichem Führungsanschlag zur Wiederausrichtung der Einzelbogen (2, 2'; 2a, 2b; 2a', 2b') ausgebildet ist.

17. Vorrichtung nach einem der Ansprüche 13 bis 16, **dadurch gekennzeichnet, dass** an der stromabwärts angeordneten Vereinigungsstelle der Förderstrecken (5, 6) ein Anleger (11) für Beilagen oder Umschläge (12) vorgesehen ist.

## Claims

1. Method for manufacturing printed products such as books, brochures or the like by printing on webs of paper in accordance with a predetermined page sequence of a printed product and cutting the web transversely, or transversely and longitudinally, into single sheets for further processing, **characterized in that** on the onward conveyor path the single sheets cut from the web are, as an optional alternative to proceeding in the feed direction of the web, rotated in the sheet plane through 90° in their orientation relative to the feed direction of the web, and conveyed to the further processing one after another, in one or more rows, over a common conveyor section of the onward conveyor path.

2. Method according to Claim 1, **characterized in that** the conveyor section of the onward conveyor path deviates by 90° from the feed direction of the web.

3. Method according to Claim 2, **characterized in that** the longitudinal cutting of the web or of the single sheets in the direction of the longitudinal extension of the web is performed before, during or after transverse cutting.

4. Method according to any one of Claims 1 to 3, **characterized in that** in the direction of the longitudinal extension of the web the single sheets are cut several times.

5. Method according to Claim 3 or Claim 4, **characterized in that** the single sheets cut in the direction of the longitudinal extension of the web are merged into a row following one after another.

6. Method according to any one of Claims 1 to 5, **characterized in that** the single sheets on the conveyor section of the onward conveyor path connects [*sic*] to a folding device forming a parallel fold.

7. Method according to any one of Claims 1 to 6, **characterized in that** the single sheets leaving the conveyor section of the onward conveyor path are laterally guided.

8. Method according to any one of Claims 2 to 7, **characterized in that** an insert and/or wrapper is fed to the single sheet on the conveyor section.

9. Method according to Claim 8, **characterized in that** the feed of the insert and/or wrapper is performed during or after collation of the single sheets conveyed one after another.

10. Method according to any one of Claims 2 to 9, **characterized in that** the feed of the insert and/or wrapper is performed during the 90° change in the running direction of the single sheets.

11. Method according to any one of Claims 8 to 10, **characterized in that** a gap is created between the single sheets conveyed one after another to permit the feed of the insert and/or wrapper.

12. Method according to any one of Claims 1 to 11, **characterized in that** rotation of the single sheets is performed by turning over with a simultaneous change in the conveying direction.

13. Apparatus for carrying out the method according to Claims 1 to 12, comprising a cutting device (7) which is connected for conveying purposes to a printing machine loadable with a paper web (1), is configured for making optionally either transverse, or transverse and longitudinal, cuts in the paper web, and is directly connected for conveying purposes to a further processing device (A, A') ensuing on a conveyor path (4, 4'), **characterized in that** the onward conveyor path (3, 3') arranged between the cutting device (7) and the further processing device (A, A') has at its downstream end a conveyor section (4, 4') to which two conveyor lines (5, 6) formed by a switch (9) located upstream of the onward conveyor path (3, 3') are connected, one of which is configured, as an optional alternative to letting them proceed in the feed direction, for rotation of the single sheets (2, 2'; 2a, 2b; 2a', 2b') in the sheet plane through 90° with respect to the feed direction and for onward conveying of the single sheets in one or more rows.

14. Apparatus according to Claim 13, **characterized in that** the conveyor lines (5, 6) are arranged one above the other.

15. Apparatus according to Claim 13 or Claim 14, **characterized in that** the switch (9) is located upstream of a selectable aligning device (10) for alignment of the single sheets (2, 2'; 2a, 2b; 2a', 2b').

16. Apparatus according to any one of Claims 13 to 15, **characterized in that** the conveyor section (4, 4') is configured as a cross roller table with lateral guide stop for realignment of the single sheets (2, 2'; 2a, 2b; 2a', 2b').

17. Apparatus according to any one of Claims 13 to 16, **characterized in that** a feeder (11) for inserts or wrappers (12) is provided at the downstream meeting-point of the conveyor lines (5, 6).

## Revendications

1. Procédé pour fabriquer des produits issus de l'imprimerie tels que des livres, des brochures ou analogues, en imprimant des bandes de papier selon l'ordre de pages prédéfini d'un produit imprimé et en coupant la bande transversalement ou transversalement et longitudinalement en feuillets isolés pour poursuivre leur traitement, **caractérisé en ce que**, sur la suite du parcours, les feuillets isolés découpés dans cette bande peuvent facultativement, pour prolonger la bande dans la direction d'avancement par rapport à sa position, effectuer une rotation dans leur plan de 90° par rapport à la direction d'avancement de la bande et être amenés au poste de traitement suivant en se suivant en une ou plusieurs rangées sur un tronçon commun de la suite du parcours.

2. Procédé selon la revendication 1, **caractérisé en ce que** le tronçon de transport de la suite du parcours dévie avec un angle de 90° de la direction d'avancement de la bande.

3. Procédé selon la revendication 2, **caractérisé en ce que** la coupe longitudinale de la bande ou des feuillets isolés dans la direction de l'étendue longitudinale de la bande intervient avant, pendant ou après la coupe transversale.

4. Procédé selon l'une des revendications 1 à 3, **caractérisé en ce que** les feuillets isolés sont coupés à plusieurs reprises dans la direction de l'étendue longitudinale de la bande.

5. Procédé selon la revendication 3 ou 4, **caractérisé en ce que** les feuillets isolés coupés dans la direction de l'étendue longitudinale de la bande sont réunis en une rangée de feuillets qui se succèdent.

6. Procédé selon l'une des revendications 1 à 5, **caractérisé en ce que** le tronçon suivant de la suite du parcours mène les feuillets isolés à une plieuse réalisant des plis parallèles.

7. Procédé selon l'une des revendications 1 à 6, **caractérisé en ce que** les feuillets isolés quittent le tronçon de transport de la suite du parcours par le côté.

8. Procédé selon l'une des revendications 2 à 7, **caractérisé en ce qu'**une pièce jointe et/ou une enveloppe est jointe aux feuillets isolés sur le tronçon de transport.

9. Procédé selon la revendication 8, **caractérisé en ce que** la pièce jointe et/ou l'enveloppe est jointe aux feuillets isolés pendant ou après que les feuillets isolés qui se succèdent ont été rangés.

10. Procédé selon l'une des revendications 2 à 9, **caractérisé en ce que** la pièce jointe et/ou l'enveloppe est jointe au cours de la rotation de 90° des feuillets isolés.

11. Procédé selon l'une des revendications 8 à 10, **caractérisé en ce que**, pour pouvoir joindre la pièce jointe ou l'enveloppe, un espace libre est formé entre les feuillets isolés qui se suivent.

12. Procédé selon l'une des revendications 1 à 11, **caractérisé en ce que** la rotation des feuillets isolés intervient en même temps que le changement de direction de transport.

13. Dispositif pour mettre en oeuvre le procédé selon les revendications 1 à 12, composé d'un dispositif de coupe (7) réalisé facultativement pour la coupe transversale ou transversale et longitudinale de la bande de papier et assurant l'avancement de cette dernière, qui fait suite à un groupe d'impression pouvant être alimenté par une bande de papier (1) et est indirectement relié à un dispositif de transformation (A, A') qui lui succède sur le tronçon de transport (4, 4') et qui assure l'avancement des feuillets, **caractérisé en ce que** la suite du parcours (3, 3') située entre le dispositif de coupe (7) et le dispositif de transformation (A, A') présente à l'extrémité située en aval un tronçon de transport (4, 4') dans lequel débouchent deux sections (5, 6) formées par un dispositif de séparation (9) situé en amont du parcours (3, 3'), dont l'une est réalisée facultativement, dans le prolongement de la direction d'avancement, de manière à faire tourner les feuillets isolés (2, 2'; 2a, 2b ; 2a', 2b') dans leur plan de 90° par rapport à la direction d'avancement et à faire suivre les feuillets isolés (2, 2'; 2a, 2b ; 2a', 2b') en une ou plusieurs rangées.

14. Dispositif selon la revendication 13, **caractérisé en ce que** les sections (5, 6) sont superposées.

15. Dispositif selon la revendication 13 ou 14, **caractérisé en ce qu'**un dispositif d'alignement (10) destiné à aligner les feuillets isolés (2, 2' ; 2a, 2b ; 2a', 2b') est monté en amont du dispositif de séparation (9).

16. Dispositif selon l'une des revendications 13 à 15, **caractérisé en ce que** le tronçon (4, 4') est réalisé en tant que table à rouleaux oblique avec une butée de guidage latérale pour réaligner les feuillets isolés (2, 2' ; 2a, 2b ; 2a', 2b').

17. Dispositif selon l'une des revendications 13 à 16, **caractérisé en ce qu'**un margeur (11) pour pièces jointes ou enveloppes (12) est prévu à l'endroit de jonction des sections (5, 6), disposé en aval.
